# FASCICULE DE BREVET EUROPEEN

(11) **EP 0 509 372 B1**
(45) Date de publication et mention de la délivrance du brevet: **24.05.1995**
(21) Numéro de dépôt: 92105985.3
(22) Date de dépôt: 07.04.1992
(51) Int. Cl.: F02M 25/022, F02M 45/04

(54) **Procédé d'injection de combustibles pour un moteur diesel utilisant une injection pilote**
Verfahren zur Brennstoffeinspritzung für einen Dieselmotor mit Voreinspritzung
Fuel injection method for a diesel engine with pilot injection

(30) Priorité: 12.04.1991 FR 9104514
(43) Date de publication de la demande: 21.10.1992
(73) Titulaire: S.E.M.T. Pielstick, 93200 Saint Denis (FR)
(72) Inventeur: Herrmann, Robert, F-78150 Le Chesnay (FR)
(74) Mandataire: Weinmiller, Jürgen

(56) Documents cités:
- EP-A- 0 027 682
- EP-A- 0 237 071
- DE-C- 3 523 687
- FR-A- 2 383 315
- PATENT ABSTRACTS OF JAPAN vol. 11, no. 316 (M-631), 15 octobre 1987 & JP-A-6299667
- Brochure "Moteur diesel à quatre temps 'Duel fuel' et leur adaption pour la propulsion des méthaniers", Association Technique Maritime et Aréonautique, Session 1964

## Description

La présente invention concerne un procédé d'injection de combustibles pour un moteur à combustion interne du type Diesel utilisant un combustible principal gazeux et un combustible liquide secondaire sous forme d'une injection pilote destinée à initialiser la combustion du combustible principal. Ce procédé est encore appelé injection dual fioul.

Il existe des moteurs Diesel fonctionnant avec deux combustibles, l'un gazeux et l'autre liquide. Le procédé d'injection connu pour les moteurs de ce type, dits dual fioul, consiste à initialiser la combustion du combustible principal (le gaz) par injection d'un combustible liquide représentant 5 à 10% du volume maximum pouvant être injecté par la pompe d'injection. Cette pompe d'injection est conçue pour permettre au moteur d'atteindre sa puissance maximum uniquement à partir du combustible liquide, ceci en cas d'absence momentanée du combustible gazeux.

La valeur minimum du volume de combustible liquide injecté est limitée par la précision géométrique de la réalisation des composants de la pompe d'injection et de l'injecteur. Cette précision détermine le seuil inférieur au-dessous duquel on ne peut plus garantir l'équilibre entre les cylindres et la régularité d'injection d'un volume suffisant pour initialiser la combustion (soit environ l'équivalent de 2% de l'énergie maximum introductible). La valeur minimum du volume de combustible liquide injecté est limitée d'autre part par le dimensionnement des trous du pulvérisateur de l'injecteur qui sont optimisés pour assurer une pulvérisation correcte à pleine puissance du moteur. Ils se révèlent alors trop grands pour pulvériser dans de bonnes conditions quelques pourcents du débit maximum.

L'expérience montre que la réduction du volume de l'injection pilote entraîne la diminution des rejets de monoxyde de carbone et d'oxydes d'azote. Par ailleurs, le coût élevé du combustible liquide incite à réduire son utilisation.

L'article "Moteurs Diesel à quatre temps 'dual fuel' et leur adaptation pour la propulsion des méthaniers", par J. Gallois et J.Delesalle, publiée par l'Association Technique Maritime et Aéronautique, Paris, 1964, qui représente l'état de la technique le plus proche, décrit le procédé connu d'injection de combustibles pour un moteur Diesel utilisant une injection pilote et le document DE-C-3523687 décrit un procédé et un dispositif d'injection d'un mélange d'eau et de combustible liquide pour un moteur Diesel.

Selon la présente invention, on propose de réduire le volume d'injection pilote de combustible liquide au minimum thermodynamiquement suffisant, indépendamment de la précision de réalisation de la pompe d'injection et du dimensionnement des trous du pulvérisateur. Ceci est réalisable en mélangeant de l'eau au combustible liquide.

L'invention a donc pour objet un procédé d'injection de combustibles pour un moteur à combustion interne du type Diesel utilisant un combustible principal gazeux et un combustible liquide secondaire sous forme d'une injection pilote destinée à initialiser la combustion du combustible principal, le combustible liquide étant injecté par une pompe d'injection conçue pour permettre au moteur d'atteindre sa puissance maximum uniquement à partir du combustible liquide et par injecteur comprenant des trous de pulvérisation qui sont optimisés pour assurer une pulvérisation correcte du combustible liquide à pleine puissance du moteur, caractérisé en ce que l'on prépare un mélange d'eau et du combustible dans les proportions permettant à l'injection pilote d'initialiser la combustion et que l'on injecte ce mélange à partir de ladite pompe d'injection par lesdits trous de pulvérisation dudit injecteur.

L'invention sera mieux comprise et d'autres avantages apparaîtront grâce à la description qui va suivre donnée à titre non limitatif.

Les moteurs dual fioul utilisent en général, pour le combustible liquide, une pompe d'injection par cylindre du moteur, chaque cylindre possédant son injecteur. L'arrivée de gaz dans un cylindre se fait avec un système de distribution qui lui est propre.

Pour un moteur de ce type, le combustible liquide est injecté par une pompe d'injection conçue pour permettre au moteur d'atteindre sa puissance maximum uniquement à partir du combustible liquide.

En mélangeant de l'eau au combustible liquide dans des proportions permettant à l'injection pilote d'initialiser la combustion, on résout le problème de la régularité du volume injecté par la pompe puisque le volume de mélange injecté par la pompe devient une quantité raisonnable (par exemple entre 5 et 10 %). La pulvérisation dans l'injecteur se fait aussi de façon beaucoup plus correcte.

Un avantage de l'invention est qu'aucune modification n'est à effectuer sur le moteur, le mélange eau-combustible pouvant être préparé en dehors du moteur par un procédé connu.

On peut baisser le volume de combustible liquide contenu dans le mélange jusqu'au volume minimum thermodynamiquement nécessaire et compatible avec les performances de précision de la pompe d'injection et le dimensionnement des trous du pulvérisateur de l'injecteur. Ce volume minimum peut être aisément déterminé par des essais.

Un volume de combustible liquide dans le mélange représentant 2 % à 7 % du volume maximum pouvant être injecté par la pompe est tout à fait satisfaisant pour la bonne marche du moteur.

Le volume de l'injection pilote, c'est-à-dire la quantité de mélange injecté, peut alors représenter entre 5 et 10 % du volume maximal injectable par la pompe.

## Revendications

1. Procédé d'injection de combustibles pour un moteur à combustion interne du type Diesel utilisant un combustible principal gazeux et un combustible liquide secondaire sous forme d'une injection pilote destinée à initialiser la combustion du combustible principal, le combustible liquide étant injecté par une pompe d'injection conçue pour permettre au moteur d'atteindre sa puissance maximum uniquement à partir du combustible liquide et par un injecteur comprenant des trous de pulvérisation qui sont optimisés pour assurer une pulvérisation correcte du combustible liquide à pleine puissance du moteur, caractérisé en ce que l'on prépare un mélange d'eau et du combustible dans les proportions permettant à l'injection pilote d'initialiser la combustion et que l'on injecte ce mélange à partir de ladite pompe d'injection par lesdits trous de pulvérisation dudit injecteur.

2. Procédé d'injection selon la revendication 1, caractérisé en ce que le volume de combustible liquide contenu dans le mélange est le volume minimum thermodynamiquement nécessaire et compatible avec les performances de précision de la pompe d'injection et le dimensionnement des trous du pulvérisateur de l'injecteur.

3. Procédé selon la revendication 1, caractérisé en ce que le volume de l'injection pilote du mélange représente 5 à 10 % du volume maximum pouvant être injecté par la pompe.

4. Procédé selon l'une des revendications 1 ou 3, caractérisé en ce que le volume de combustible liquide compris dans l'injection pilote représente 2 à 7 % du volume maximum pouvant être injecté par la pompe.

## Claims

1. Fuel injection method for a diesel internal combustion engine using a gas main fuel and pilot injection of a liquid secondary fuel to initialise combustion of the main fuel, the liquid fuel being injected by an injector pump designed to enable the engine to achieve its maximum power with the liquid fuel only and by an injector comprising atomiser holes optimised for correct atomisation of the liquid fuel at full engine power, characterised in that a mixture of water and fuel is prepared in proportions such that the pilot injection can initialise combustion and this mixture is injected from said injector pump via said atomiser holes of said injector.

2. Injection method according to claim 1 characterised in that the volume of liquid fuel contained in the mixture is the thermodynamically necessary minimum volume compatible with the precision of the injector pump and the dimensions of the injector atomiser holes.

3. Method according to claim 1 characterised in that the volume of the mixture in the pilot injection represents 5 to 10% of the maximum volume that can be injected by the pump.

4. Method according to claim 1 or claim 3 characterised in that the volume of the liquid fuel in the pilot injection represents 2% to 7% of the maximum volume that can be injected by the pump.

## Patentansprüche

1. Verfahren zum Einspritzen von Brennstoffen für einen Diesel-Verbrennungsmotor, das einen gasförmiges Hauptbrennstoff und einen flüssigen Sekundär-Brennstoff verwendet, der die Verbrennung des Hauptbrennstoffs starten soll, wobei der flüssige Brennstoff durch eine Einspritzpumpe, die so ausgebildet ist, daß der Motor seine maximale Leistung nur ausgehend vom flüssigen Brennstoff erreichen kann, und durch eine Einspritzdüse eingespritzt wird, die Zerstäubungslöcher aufweist, welche für eine korrekte Einspritzung des flüssigen Brennstoffs bei voller Leistung des Motors optimiert sind, dadurch gekennzeichnet, daß eine Mischung von Wasser und Brennstoff in derartigen Anteilen hergestellt wird, daß die Piloteinspritzung die Verbrennung starten kann, und daß diese Mischung ausgehend von der Einspritzpumpe durch die Zerstäubungslöcher der Düse eingespritzt wird.

2. Einspritzverfahren nach Anspruch 1, dadurch gekennzeichnet, daß das in der Mischung enthaltene Volumen an flüssigem Brennstoff das thermodynamisch notwendige minimale Volumen ist, das mit den Präzisionsanforderungen der Einspritzpumpe und der Größe der Zerstäubungslöcher der Einspritzdüse der Düse kompatibel ist.

3. Verfahren nach Anspruch 1, dadurch gekennzeichnet, daß das Volumen der Piloteinspritzung der Mischung 5 bis 10% des maximal von der Pumpe einspritzbaren Volumens darstellt.

4. Verfahren nach einem der Ansprüche 1 oder 3, dadurch gekennzeichnet, daß das in der Piloteinspritzung enthaltene Volumen an flüssigem Brennstoff 2 bis 7% des maximal von der Pumpe einspritzbaren Volumens darstellt.
